# EUROPÄISCHE PATENTSCHRIFT

(11) **EP 2 103 559 B1**
(45) Veröffentlichungstag und Bekanntmachung des Hinweises auf die Patenterteilung: **15.06.2011**
(21) Anmeldenummer: 08405078.0
(22) Anmeldetag: 17.03.2008
(51) Int. Cl.: B65H 39/043, B65H 39/055

(54) **Einrichtung zum Sammeln oder Zusammentragen von Druckbogen für die Herstellung gebundener Druckerzeugnisse**
Device for collecting or assembling printed sheets for producing bound printed products
Dispositif de collecte ou d'assemblage de feuilles imprimées pour la fabrication de produits imprimés reliés

(43) Veröffentlichungstag der Anmeldung: 23.09.2009
(73) Patentinhaber: Müller Martini Holding AG, 6052 Hergiswil (CH)
(72) Erfinder: Schober, Thomas, 8272 Ermatingen TG (CH); Jornot, Erich, 8472 Seuzach ZH (CH)

(56) Entgegenhaltungen:
- EP-A- 1 285 872
- DE-A1- 3 612 559
- DE-B3-102005 020 591
- US-A- 5 164 906

## Beschreibung

Die Erfindung betrifft eine Einrichtung zum Sammeln oder zusammentragen von Druckbogen zu Vorprodukten für die Herstellung gebundener Druckerzeugnisse, bestehend aus mehreren entlang einer Fördervorrichtung nebeneinander angeordneten, jeweils wenigstens zwei Anleger aufweisenden, austauschbaren Anlegereinheiten zur Beschickung der mit Mitnehmern ausgebildeten Fördervorrichtung mit Druckbogen, wobei jeder der auf einem Untergestell aufsetzbaren Anlegereinheit ein zur Energie- und Steuerungsversorgung ausgebildeter Schnittstellenabschnitt zugeordnet ist.

Einrichtungen der eingangs genannten Art sind dem Fachmann als Zusammentragmaschinen für Klebebinder oder als Sammeleinrichtungen resp. Sammelförderer für Sammelhefter bekannt, siehe z.B. EP 1 285 872 A1. Solche Einrichtungen weisen eine Mehrzahl entlang der Sammeleinrichtung angeordnete Anleger auf, die die Fördervorrichtung mit Druckprodukten beschicken. Obwohl die Prinzipien des Beschickens bei solchen Einrichtungen ähnlich sind, bestehen hinsichtlich Aufbau und Ausbildung gewisse Unterschiede. Diese zeigen sich in der Forderung nach einer guten Wirtschaftlichkeit, vor allem in Abhängigkeit einer zu verarbeitenden Auflagenhöhe und der Komplexität der zu verarbeitenden Druckprodukten oder Druckbogen bzw. der zu fertigenden Druckerzeugnisse. Komplexe Druckerzeugnisse bestehen beispielsweise aus mehreren Druckbogen, eingeklebten Karten und/oder Warenmustern, Bogen, die an der offenen Seite eingebunden werden sollen oder Bogen mit einem letzten Falz am Kopf. Alle von Standard-Druckbogen resp. einfach zu verarbeitenden Druckbogen abweichende komplizierte Druckbogen erfordern für die Verarbeitung dafür ausgebildete Anleger, wobei auch die Lage dieser Anleger entlang der Fördervorrichtung von der Ausführungsform, der vorgegebenen Form resp. dem Inhalt des zu fertigenden Druckerzeugnisses bestimmt wird. Das Untergestell besteht aus fabrikations-, transport- und montagetechnischen Gründen aus mehreren aneinandergereihten Untergestellteilen. Es besteht der Anspruch, diese elementartige Bauart der bekannten Einrichtung und ihr Einsatz aufgrund des hohen Aufwandes wirtschaftlicher zu nutzen. Zur Verarbeitung von Standard-Druckbogen sind Zusammentragmaschinen bekannt, die identische, in Förderrichtung betrachtet aneinandergereihte Maschinenelemente aufweisen. Jedes Maschinenelement bildet dabei eine nicht weiter teilbare Einheit. Bei dieser Bauart ist eine einheitliche Infrastruktur an den Maschinenelementen vorgesehen, so zum Beispiel für den Anlegerantrieb, die Vereinzelungsorgane oder die Rückhalter.

Es sind grundsätzlich zwei verschiedene Arten der Baustruktur von Zusammentragmaschinen bekannt; solche mit einer geringeren Produktionsgeschwindigkeit für die Verarbeitung von Standard-Druckbogen als einfache Zusammentragmaschinen ohne Flexibilität, hier Typ I bezeichnet, und solche, Typ II, mit einer hö-Produktionsgeschwindigkeit, die wahlweise mit unterschiedlichen Anlegern ausgerüstet sind und einen höheren Grad an Flexibilität aufweisen. Aufgrund der Kundenbedürfnisse werden im Markt zusätzlich Zusammentragmaschinen mit einer gewissen Flexibilität verlangt, ohne dass gleichzeitig eine hohe Produktionsleistung erbracht werden muss.

Es stellt sich somit die Aufgabe, eine Einrichtung zum Sammeln oder Zusammentragen von Druckbogen zu schaffen, die einerseits einen einfachen Aufbau aufweist und andererseits die Möglichkeit bietet, von Standard Druckbogen abweichende Druckbogen verarbeiten zu können.

Erfindungsgemäss wird diese Aufgabe dadurch gelöst, dass die Einrichtung eine Adaptiervorrichtung aufweist und das Unterestell im Schnittstellenabschnitt zur Befestigung der darauf aufsetzbaren Adaptiervorrichtung ausgebildet ist, die gegenüber dem Untergestell eine kompatible Unterseite aufweist und an der Oberseite zur Befestigung von Anlegern nach einer Anordnung ausgebildet ist, die von der Schnittstellenanordnung abweicht.

Anschliessend wird die vorgeschlagene Einrichtung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: Eine schematische Darstellung einer Sam- meleinrichtung Typ I nach dem Stand der Technik, bestückt mit unterschiedlichen Anlegern,
- Fig. 2: ein Untergestellteil der Sammeleinrich- tung nach Fig. 1,
- Fig. 3: einen Standard Anleger der Sammeleinrich- tung nach Fig. 1 für Druckbogen,
- Fig. 4: einen Spezial-Anleger der Sammeleinrich- tung nach Fig. 1,
- Fig. 5: einen alternativen Spezial-Anleger der Sammeleinrichtung nach Fig. 1,
- Fig. 6: einen weiteren Spezial-Anleger der Sam- meleinrichtung nach Fig. 1,
- Fig. 7: eine schematische Darstellung einer ein- fachen Sammeleinrichtung Typ II nach dem Stand der Technik bestückt mit gleichar- tigen Anlegereinheiten,
- Fig. 8: ein Untergestellteil der Sammeleinrich- tung Typ II nach Fig. 7,
- Fig. 9: eine Anlegereinheit der Sammeleinrichtung Typ II nach Fig. 7,
- Fig. 10: eine Adaptiervorrichtung an einer Sammel- einrichtung nach der Erfindung und
- Fig. 11: die Sammeleinrichtung nach Fig. 7 mit ei- nem mit der Adaptiervorrichtung verbunde- nen Spezial Anleger.

Die Fig. 1 zeigt einen Ausschnitt einer komplexen Sammeleinrichtung 1 Typ I nach dem Stand der Technik zum Zusammentragen von Druckbogen 22 zu Vorprodukten 8 für die Herstellung gebundener Druckerzeugnisse wie Bücher, Broschuren oder dgl. Die Sammeleinrichtung 1 ist modular aufgebaut und besteht im Wesentlichen aus in Förderrichtung F aneinandergereihten Untergestellteilen der Sammeleinrichtung Typ I und auf diesen angeordneten unterschiedlichen Anlegern 11,12,13,14 passend zu Sammeleinrichtung Typ I. Nach Fig. 2 weisen die Untergestellteile resp. weist das Untergestell eine Mehrzahl von identischen Anlegerschnittstellen 10, für die verwendbaren Anleger 11,12,13,14 zu Sammeleinrichtung Typ I, sowie einen ihrer Gesamtlänge entsprechenden Teil einer Fördervorrichtung 2 auf. Unterschiedliche Anleger sind in den Fig. 3, Standard-Anleger 11, Fig. 4, Spezial-Anleger 12, Fig. 5, Spezial-Anleger 13, in Fig. 6, weiterer Spezial-Anleger 14 gezeigt. Die Anleger 11,12,13,14 unterscheiden sich in der Weise, dass jeder für das Vereinzeln und Zuführen einer bestimmten Art von Druckbogen 22 ausgebildet ist. Die Unterseiten aller Anleger 11,12,13,14 sind passend an die Anlegerschnittstellen 10 der Untergestellteile ausgebildet. Das in Fig. 2 dargestellte Untergestellteil verfügt beispielsweise über drei Anlegerschnittstellen 10. Die Anlegerschnittstellen 10 sind in den Figuren 1, 2 und 11 vereinfacht dargestellt. Die Anlegerschnittstellen 10 besitzen die gesamte für den Betrieb der Anleger 11,12,13,14 benötigte Infrastruktur, wie beispielsweise Energiezufuhr, Leitungen für den Austausch von Steuersignalen sowie für Druckluft, Vakuum und die Schmiermittelversorgung. Das Konzept der Sammeleinrichtung 1 Typ I ist auf volle Flexibilität ausgelegt. Durch aneinanderreihen von Untergestellteilen lässt sich eine Fördervorrichtung 2 beliebiger Länge, mit einer beliebigen Anzahl Anlegerschnittstellen 10 bilden, und durch die Austauschbarkeit der Anleger 11,12,13,14 ist die erforderliche Reihenfolge, in der die Vorprodukte 8 gesammelt werden, wählbar.

Eine in Fig. 7 dargestellte Sammeleinrichtung 20 Typ II zum Sammeln oder Zusammentragen von Druckbogen 22 zu Vorprodukten 8 für die Herstellung gebundener Druckerzeugnisse besteht aus mehreren, entlang einer Fördervorrichtung 2 nebeneinander angeordneten, austauschbaren Anlegereinheiten 3 zur Beschickung einer mit Mitnehmern 4 ausgebildeten Fördervorrichtung 2 mit Druckbogen 22. Jeder der auf einem Untergestell 5 aufgesetzten Anlegereinheit 3 ist ein zur Energie- und Steuerungsversorgung ausgebildeter Schnittstellenabschnitt 6 zugeordnet. Jedes Untergestell 5 weist für jeden Schnittstellenabschnitt 6 eine Schnittstelle 18 und einen seiner Länge entsprechenden Abschnitt an der Fördervorrichtung 2 auf. Die am Untergestell 5 angeordnete Fördervorrichtung 2 wird im Wesentlichen durch einen horizontalen Kanal 15 mit an einem umlaufenden Zugmittel 16 befestigten Mitnehmern 4 gebildet, wobei die Mitnehmer 4 während dem Sammelvorgang die Druckbogen 22 in Förderrichtung F durch den Kanal 15 schieben. Die oberhalb der Fördervorrichtung 2 angeordneten Anlegereinheiten 3 transportieren die Druckbogen 22 etwa gleichsinnig zur Förderrichtung F. Eine Anlegereinheit 3 umfasst mehrere Anleger 19, eine Bedieneinheit 17 und eine aus zwei aneinanderstossenden Teilen gebildete Schnittstelle 18. Dadurch ist nicht für jeden einzelnen Anleger 19 eine vollständige Infrastruktur erforderlich, sondern es kann die in der Anlegereinheit 3 vorhandene Infrastruktur durch mehrere Anleger 19 gemeinsam genutzt werden. Bei der Schnittstelle 18 und der Bedieneinheit 17 ist dies offensichtlich. Bei taktsynchron arbeitenden Anlegern 19 lassen sich die Sauger, Greifer und die Rückhalter innerhalb einer Anlegereinheit 3 mit jeweils einem Antrieb gemeinsam antreiben. In Fig. 11 ist wiederum die Sammeleinrichtung 20 Typ II gemäss Fig. 7 dargestellt, mit dem Unterschied, dass anstelle einer Anlegereinheit 3 ein mit einer Adaptiervorrichtung 7 verbundener Spezial-Anleger 12 der Sammeleinrichtung I nach Fig. 1 aufgesetzt ist. Die Adaptiervorrichtung 7 weist an der Unterseite eine zur Schnittstelle 18 kompatible Schnittstelle auf und ist an der Oberseite zur Befestigung von Anlegern 11,12,13,14 nach einer Anordnung ausgebildet, die von der Schnittstellenanordnung der Schnittstelle 18 abweicht. Die Schnittstelle 18 weist beispielsweise Mittel für das Ausrichten und Befestigen von Anlegereinheiten 3 oder Adaptiervorrichtungen 7, Anschlüsse für das Zu- oder Abführen von Stoffen, wie Luft oder Schmiermittel, Anschlüsse für die Zufuhr von Energie und den Austausch von Steuersignalen auf. An ihrer Oberseite weist die Adaptiervorrichtung 7 eine gleiche Anlegerschnittstelle 10 auf, wie die Untergestellteile der Sammeleinrichtung 1 Typ I und hat vorzugsweise etwa die Länge eines Schnittstellenabschnitts 6. In einer weiteren bevorzugten Ausführungsform kann die Adaptiervorrichtung 7 als die Druckbogen 22 überführendes Förderelement zwischen Anleger 11,12,13,14 und Fördervorrichtung 2 ausgebildet sein und für deren Antrieb erforderliche Antriebsmittel aufweisen. Eine zwischen die beiden Schnittstellen der Adaptiervorrichtung 7 geschaltete Steuervorrichtung 21 ist für die Steuerung der Adaptiervorrichtung 7 und für den Austausch von Steuersignalen mit Anlegern 11,12,13,14 und der Schnittstelle 18 des Untergestells 5 vorgesehen. Vereinfacht gesagt verhält sich die Steuervorrichtung 21 der Adaptiervorrichtung 7 gegenüber einem Anleger 11,12,13,14 Typ I so, als befinde sich letzterer auf einem Untergestellteil für eine Sammeleinrichtung 1 Typ I und sie verhält sich gegenüber dem Untergestell 5 des Typs II so, als sei eine Anlegereinheit 3 der Sammeleinrichtung 20 Typ II aufgesetzt. Mit dem Einsatz der Adaptiervorrichtung 7 wird es somit möglich, einen beliebigen Anleger 11,12,13,14 der Sammeleinrichtung 1 Typ I in eine Sammeleinrichtung 20 Typ II zu integrieren.

## Patentansprüche

1. Einrichtung (20) zum Sammeln oder Zusammentragen von Druckbogen (22) zu Vorprodukten (8) für die Herstellung gebundener Druckerzeugnisse, bestehend aus mehreren entlang einer Fördervorrichtung (2) nebeneinander angeordneten, jeweils wenigstens zwei Anleger (19) aufweisenden austauschbaren Anlegereinheiten (3) zur Beschickung der mit Mitnehmern (4) ausgebildeten Fördervorrichtung (2) mit Druckbogen (22), wobei jeder der auf einem Untergestell (5) aufsetzbaren Anlegereinheit (3) ein zur Energie- und Steuerungsversorgung ausgebildeter Schnittstellenabschnitt (6) zugeordnet ist, **dadurch gekennzeichnet, dass** die Einrichtung (20) eine Adaptiervorrichtung (7) aufweist und das Untergestell (5) im Schnittstellenabschnitt (6) zur Befestigung der darauf aufsetzbaren Adaptiervorrichtung (7) ausgebildet ist, die gegenüber dem Untergestell (5) eine kompatible Unterseite aufweist und an der Oberseite zur Befestigung von Anlegern (11,12,13,14) nach einer Anordnung ausgebildet ist, die von der Schnittstellenanordnung abweicht.

2. Einrichtung nach Anspruch 1, mit oberhalb der an dem Untergestell (5) angeordneten Fördervorrichtung (2) mehrere Anleger (19) aufweisenden, die Druckbogen (22) etwa gleichsinnig zur Förderrichtung (F) transportierenden Anlegereinheiten (3).

3. Einrichtung nach Anspruch 1 oder 2, **dadurch gekennzeichnet, dass** die Adaptiervorrichtung (7) etwa die Länge eines Schnittstellenabschnittes (6) aufweist.

4. Einrichtung nach einem der Ansprüche 1 bis 3, **dadurch gekennzeichnet, dass** die Adaptiervorrichtung (7) als die Druckbogen (22) überführendes Förderelement zwischen Anlegern (11,12,13,14) und Fördervorrichtung (2) ausgebildet ist.

5. Einrichtung nach einem der Ansprüche 1 bis 4, **dadurch gekennzeichnet, dass** die Adaptiervorrichtung (7) an der Unterseite und der Oberseite unterschiedliche Schnittstellen aufweist.

6. Einrichtung nach einem der Ansprüche 1 bis 5, **dadurch gekennzeichnet, dass** das Untergestell (5) in Abstimmung mit der Länge der Anlegereinheiten (3) mehrteilig ausgebildet ist.

7. Abwendung der Einrichtung nach einem der Ansprüche 1 bis 6 für die Herstellung gebundener Druckerzeugnisse, **dadurch gekennzeichnet, dass** das Untergestell (5) Teil einer einem Klebebinder vorgeschalteten Zusammentragmaschine oder Teil eine einem Sammelhefter vorgeschalteten Sammelförderers ist.

## Claims

1. Device (20) for collecting or assembling printed sheets (22) into preproducts (8) for producing bound printed products, consisting of several interchangeable feeder units (3) arranged next to each other along a conveying device (2), each with at least two feeders (19), for loading the conveying device (2) made with carriers (4) with printed sheets (22), in which each of the feeder units, which may be put on a base frame (5), is allocated an interface section (6) made for providing energy and control, **characterised in that** the device (20) has an adaptor device (7) and the base frame (5) is made in the interface section (6) for fastening the adaptor device (7), which may be put on it, which has a compatible underside with reference to the base frame (5) and is made on the upper side for fastening feeders (11, 12, 13, 14) according to an arrangement, which deviates from the interface arrangement.

2. Device according to claim 1, with feeder units (3) conveying in more or less the same direction as the conveying device (F) with several feeders (19) above the conveying device (2) arranged on the base frame (5).

3. Device according to claim 1 or 2, **characterised in that** the adaptor device (7) has more or less the length of an interface section (6).

4. Device according to claims 1 to 3, **characterised in that** the adaptor device (7) is made as the conveyor element transferring the printed sheets (22) between the feeders (11, 12, 13, 14) and the conveying device (2).

5. Device according to one of claims 1 to 4, **characterised in that** the adaptor device (7) has different interfaces on the underside and the top side.

6. Device according to one of claims 1 to 5, **characterised in that** the base frame (5) is made in several parts to match the length of the feeder units (3).

7. Use of the device according to one of claims 1 to 6 for producing bound printed products, **characterised in that** the base frame (5) is part of an assembling machine upstream of a perfect binder or part of a collecting conveyor upstream of a saddle stitcher.

## Revendications

1. Dispositif (20) pour rassembler ou regrouper des feuilles imprimées (22) en avant-produits (8), pour la fabrication de produits imprimés reliés, constitué de plusieurs unités de marge échangeables (3), disposées en juxtaposition le long d'un dispositif de transport (2) et présentant chacune au moins deux margeurs (19), pour alimenter en feuilles imprimées (22) le dispositif de transport (2) doté d'entraîneurs (4), sachant qu'un tronçon d'interface (6) conçu pour l'alimentation en énergie et la commande est associé à chacune des unités de marge (3) pouvant être montées sur un bâti inférieur (5), **caractérisé en ce que** le dispositif (20) présente un dispositif adaptateur (7) et le bâti inférieur (5) est conçu, dans le tronçon d'interface (6), pour la fixation du dispositif adaptateur (7) pouvant être monté sur lui, le dispositif adaptateur (7) présentant une face inférieure compatible vis-à-vis du bâti inférieur (5) et étant conçu sur la face supérieure pour la fixation de margeurs (11, 12, 13, 14) selon un agencement qui diffère de l'agencement des interfaces.

2. Dispositif selon la revendication 1, avec, au-dessus du dispositif de transport (2) disposé sur le bâti inférieur (5), des unités de marge (3) présentant plusieurs margeurs (19) et transportant les feuilles imprimées (22) approximativement dans le même sens que la direction de transport (F).

3. Dispositif selon la revendication 1 ou 2, **caractérisé en ce que** le dispositif adaptateur (7) présente approximativement la longueur d'un tronçon d'interface (6).

4. Dispositif selon l'une des revendications 1 à 3, **caractérisé en ce que** le dispositif adaptateur (7) est réalisé sous la forme d'un élément de transport transférant les feuilles imprimées (22) entre les presseurs (11, 12, 13, 14) et le dispositif de transport (2).

5. Dispositif selon l'une des revendications 1 à 4, **caractérisé en ce que** le dispositif adaptateur (7) présente des interfaces différentes sur la face inférieure et sur la face supérieure.

6. Dispositif selon l'une des revendications 1 à 5, **caractérisé en ce que** le bâti inférieur (5) est réalisé en plusieurs parties, en adaptation à la longueur des unités de marge (3).

7. Utilisation d'un dispositif selon l'une des revendications 1 à 6 pour la fabrication de produits imprimés reliés, **caractérisée en ce que** le bâti inférieur (5) fait partie d'une machine de regroupement précédant un dispositif de reliure par collage, ou fait partie d'un convoyeur de rassemblement précédant une encarteuse-piqueuse.
